# FASCICULE DE BREVET EUROPEEN

(11) **EP 1 462 589 B1**
(45) Date de publication et mention de la délivrance du brevet: **28.04.2010**
(21) Numéro de dépôt: 04356035.8
(22) Date de dépôt: 12.03.2004
(51) Int. Cl.: E04F 15/22, E01C 13/04

(54) **Ensemble d'éléments pour former un sol sportif combiné, notamment pour gymnases**
Bausatz zum Herstellen eines Sportbodens, insbesondere für Turnhallen
Set of elements for forming a combined elastic sports floor, in particular for gymnasiums

(30) Priorité: 20.03.2003 FR 0303663
(43) Date de publication de la demande: 29.09.2004
(73) Titulaire: GERFLOR, 69100 Villeurbanne (FR)
(72) Inventeur: Hinault, Robert, 69380 Marcilly D'Azergues (FR); Rivat, Alain, 69170 Les Sauvages (FR)
(74) Mandataire: Dupuis, François

(56) Documents cités:
- EP-A- 0 411 653
- EP-A- 1 260 655
- DE-A- 3 000 300
- DE-A- 3 904 223
- FR-A- 2 417 589
- FR-A- 2 812 898
- US-A- 4 330 494
- US-A- 4 682 459

## Description

L'invention se rattache au secteur technique des sols sportifs utilisés dans les gymnases et autres lieux aménagés définitivement ou temporairement à l'occasion de manifestations sportives.

Selon l'art antérieur, de nombreuses conceptions de sols sportifs ont été réalisées afin de répondre aux besoins non seulement de la haute compétition sportive, mais aussi pour permettre la pratique d'activités physiques et sportives à des niveaux moindres, tel que pour l'usage scolaire. Les critères techniques des sols sportifs varient ainsi en fonction des usages requis, mais cela entraîne des contraintes financières et économiques, car les investissements sont coûteux et doivent pouvoir faire l'objet d'amortissements rapides. La pratique de disciplines sportives, et physiques en général, exige des surfaces de sols de l'ordre de 800 m² à 1.000 m² pour des sports tels que le basket-ball, le hand-ball, la gymnastique..., c'est-à-dire que le choix et la conception des sols sportifs en fonction de leurs critères et conditions d'utilisation ont des conséquences financières non négligeables. Actuellement, et à la connaissance du Demandeur qui a une large pratique de la conception et fabrication de ce type de sols, les prix varient entre 40 € le m² à 100 €le m².

Selon les techniques actuelles, différents types de sols sportifs ont été proposés, à savoir les sols ponctuels, les sols surfaciques, les sols combinés.

Les sols ponctuels sont constitués à partir de matériaux synthétiques réalisés en une ou plusieurs couches et se présentent sous forme de bandes déroulées à la longueur, et sont directement posés sur la dalle de béton réceptrice. Dans cette mise en oeuvre, la charge de l'athlète se répartit uniquement sur une surface légèrement supérieure à la surface du pied de ce dernier et donc de la zone d'impact sur une valeur de l'ordre de quelques centimètres (3 à 5 cm) autour du pied. Ce type de revêtement reste satisfaisant en égard de son coût réduit et de ses propriétés de durabilité (usure, entretien, résistance aux chocs). Par contre, les propriétés sportives restent très limitées par le compromis épaisseur-souplesse du sol qui empêche d'augmenter la couche amortissante sans connaître des problèmes de stabilité d'appuis. Les conditions d'utilisation de ce type de sols sont limitées à des gymnases scolaires ou pour une pratique de compétition à un niveau régional.

L'investissement reste en adéquation avec les conditions d'utilisation.

Les sols surfaciques sont réalisés à partir de matériaux à base de bois, la charge de l'athlète se répartissant sur une surface très largement supérieure à la surface du pied (environ 50 cm autour du pied). Dans cette mise en oeuvre, le sol surfacique reçoit à partir de la dalle de béton un premier revêtement établi en mousse polyuréthane d'une certaine épaisseur sur laquelle sont disposées deux rangées superposées de panneaux bois disposés en quinconce, avec revêtement de finition.

Ce type de sol est particulièrement utilisé et préférable dans les salles où il y a une pratique du basket-ball et en particulier de compétition de par les propriétés sportives rendues par ces sols.

Cependant, l'investissement d'un sol sportif surfacique de ce type est très élevé. Le temps de montage et dépose est long de par la disposition des deux rangées de panneaux de bois, des difficultés à remplir correctement la totalité de la surface de la salle considérée. En outre, et au plan technique, on a constaté certains inconvénients. Les panneaux de bois sont sensibles au phénomène d'humidité qui a tendance à remonter à partir de la dalle de béton. Cela peut modifier les caractéristiques du sol avec des effets inappropriés. Le coût d'entretien est par ailleurs élevé avec l'exigence de réfections régulières du vernis.

Par ailleurs, il peut se produire un phénomène de dilatation et de déformation des panneaux bois de par l'environnement ambiant et température, de sorte à modifier les conditions d'étanchéité entre panneaux. S'il y a une modification de la qualité du sol, et même d'une simple partie de celui-ci, il faut alors procéder au remplacement de l'ensemble du sol.

Les sols surfaciques de par ces contraintes ne sont utilisés que dans les salles de sport et gymnases de haut niveau national, international, pour des pratiques d'activités sportives particulières telles que le basket-ball, le hand-ball, le volley-ball.

En égard de l'ensemble de ces contraintes, il a été proposé des sols dits combinés qui associent en superposition un sol surfacique par un sol ponctuel associant ainsi les propriétés d'un sol surfacique (répartition de la charge plus étendue) et celles du sol ponctuel (souplesse et confort de l'athlète). Le type de sols combinés rend le coût inférieur à celui du sol surfacique, mais reste supérieur au coût du sol ponctuel. On a ainsi représenté figure 1 ce type de sol avec la couche de mousse en polyuréthane (1) posée sur la dalle de béton (2), les deux rangées de panneaux de bois (3-4) et le sol ponctuel (5).

Ce type de sols combinés dans sa conception est un bon compromis, mais présente néanmoins encore des inconvénients.
L'assemblage est réalisé sur le lieu de pose et l'on retrouve toujours les contraintes de temps de montage et de pose exigeant une dextérité et un savoir-faire du poseur. On retrouve aussi les inconvénients relatifs à l'utilisation des panneaux bois et des contraintes environnementales (humidité, chaleur). Par ailleurs, dans cette mise en oeuvre, le maintien et la responsabilité de la qualité de pose du sol combiné est transféré à l'individu poseur, le concepteur fabriquant du sol combiné étant ainsi écarté pour les raisons précitées.

Ainsi au titre de l'art antérieur différentes solutions ont été proposées dans les documents suivant EP 411 653, EP 1260655, US 4330494, DE 3904223, FR 2812898

La démarche du Demandeur, qui est fabriquant depuis de nombreuses années de revêtements de sols sportifs, notamment commercialisés sous sa marque « TARAFLEX » très largement connue du domaine sportif, a été de reconsidérer les conditions de conception de sols sportifs combinés pour proposer un concept et produit à un prix compétitif par rapport aux sols ponctuels, en s'exonérant des contraintes liées à l'environnement ambiant (humidité, chaleur) et en facilitant la pose du revêtement avec une réduction substantielle du temps de montage et de pose du sol sportif objet de l'invention.

Par ailleurs, le Demandeur dans sa démarche a voulu s'affranchir de la dépendance d'intervention des poseurs, et permettre un choix d'un personnel moins spécialisé et donc plus facile à trouver sur le marché de l'emploi.

Une autre démarche du Demandeur a été de concevoir un nouveau sol sportif combiné en réduisant les coûts et contraintes d'entretien et maintenance.

Ces buts sont atteints au moyen d'un ensemble d'éléments tel que défini dans l'une ou l'autre des revendications 1 et 2 en annexe.

Selon une première variante de l'invention, l'ensemble d'éléments destinés à être assemblés pour former un sol sportif combiné comprenant un composant de base conçu à partir de mousse polyuréthane en appui sur une dalle de réception, deux rangées d'éléments intermédiaires et un sol ponctuel, ledit ensemble comprenant une pluralité d'éléments modulaires complets établis selon un format et dimension spécifiques, dans une configuration structurale permettant de les assembler par enchevêtrement, et une pluralité d'éléments modulaires de bordures ayant une même structure, est remarquable en ce que chaque élément modulaire complet comprend un premier sous-ensemble constitué par l'association d'un composant de base en mousse polyuréthane et d'un premier élément intermédiaire, et un second sous-ensemble constitué d'un second élément intermédiaire, un composant supérieur constituant le sol ponctuel, les deux sous-ensembles étant solidaires entre eux par des moyens de liaison avec un décalage d'orientation angulaire de manière à définir des portées d'appui, et permettre un assemblage par enchevêtrement, en ce que les éléments intermédiaires sont agencés avec une structure médiane en nid d'abeille prise en sandwich entre deux plaques de rigidification de même format et dimension, lesdites plaques étant en matériau non tissé et présentant des moyens de renforcement et de rigidification, et en ce que les plaques présentent des moyens de renforcement disposés dans un canevas de fils de chaîne et de fils de trame.

Ces caractéristiques et d'autres encore ressortiront bien de la suite de la description.
- La figure 1 est une vue en coupe d'un sol sportif combiné formé avec des éléments selon l'art antérieur.
- La figure 2 est une vue en coupe d'un sol sportif combiné selon l'invention.
- La figure 3 est une vue en perspective avant assemblage d'un module d'une plaque réalisée dans une structure en nid d'abeille avant assemblage.
- La figure 4 est une vue en perspective avant assemblage d'un sol sportif combiné selon la figure 2.
- La figure 5 est une vue partielle en coupe selon la figure 3.
- La figure 6 est une vue d'un sous-ensemble du sol sportif réalisé à partir de deux modules et assemblés en vue de leur pose.
- La figure 7 est une vue à caractère schématique illustrant le processus de fabrication des sous-ensembles.
- La figure 8 est une vue exposant la phase préalable de calepinage de la salle à agencer avec le sol sportif.
- Les figures 9 et 10 sont des vues des sous-ensembles d'entourage destinés à être découpés et disposés sur le pourtour périphérique de la salle.
- Les figures 11, 12, 13, 14 illustrent le procédé de pose des sous-ensembles.
- La figure 15 illustre la mise en place des sous-ensembles du périphérique.
- La figure 16 illustre le collage du sol sportif.

Afin de rendre plus concret l'objet de l'invention, on le décrit maintenant d'une manière non limitative illustrée aux figures des dessins.

Le sol sportif combiné formé avec des éléments selon l'invention est conçu pour être fabriqué selon des modules et sous-ensembles qui sont destinés à être assemblés rapidement selon un assemblage en kit permettant leur fabrication, la livraison, leur montage, dans des conditions optimums rendant particulièrement attractif le concept proposé.

En se référant aux dessins, le sol sportif comprend quatre composants (A-B-C-D) qui sont assemblés dans les conditions exposées ci-après, à savoir un composant de base (A) destiné à être posé sur la dalle de béton (2) de la salle à recouvrir, deux composants intermédiaires (B-C) identiques dans une structure particulière autre que des panneaux de bois et un composant supérieur (D) constituant le sol ponctuel.
Le composant de base (A) est réalisé sous forme d'une couche en mousse polyuréthane obtenue par exemple avec de la matière recyclée. Cette couche est d'une certaine épaisseur de l'ordre d'au moins 15 millimètres en étant en appui sur la dalle de béton (2). Les deux composants intermédiaires (B-C) constituent par eux-mêmes des modules sous forme de plaques ou panneaux rectangulaires par exemple. Chaque module est réalisé selon une conception particulière, dans une matière autre que le bois, et plus spécifiquement en une matière plastique synthétique ou composite spécifique assurant une légèreté en charge. D'une manière originale, chaque module présente une structure médiane en nid d'abeille (6) à base de matière plastique, et de préférence de polypropylène ou matière similaire et recevant sur sa face extérieure et inférieure deux plaques rigides (7-8) identiques réalisées en un matériau non tissé, chaque plaque étant solidarisée à la structure nid d'abeille par tous moyens appropriés, collage ou autre. Chaque plaque (7-8) est de faible épaisseur et recouvre la totalité de la structure en nid d'abeille (6) pour configurer un module. De manière spécifique, chaque plaque (7-8) incorpore des moyens de renforcement (9) disposés dans une configuration en fils de trame (9.1) et fils de chaîne (9.2). Ces moyens de renforcement sont par exemple réalisés à partir de fibres de verre. Le module ainsi réalisé permet de par la structure en nid d'abeille le passage de l'air, et donc une aération du sol combiné, et permet donc de combattre efficacement les effets de remontée d'humidité en provenance de la dalle de béton (2). Par ailleurs, la disposition et l'orientation des moyens de renforcement confère une rigidité à la plaque et donc au sous-ensemble défini par les deux charges et la structure en nid d'abeille. Cela permet aussi d'obtenir une stabilité dimensionnelle.

Le composant supérieur (D) constitue la partie sol ponctuel et est réalisé de manière classique avec une base en mousse (10) sur laquelle est disposée la couche extérieure (11) apparente.

Selon l'invention, la mise en oeuvre de ces quatre composants s'effectue de la manière suivante. Dans une mise en oeuvre spécifique de l'invention, les quatre composants sont établis selon un même format dimensionnel pour être ensuite assemblés dans les conditions optimisées ci-après.

La conception du sol sportif combiné est telle qu'elle permet différentes possibilités de fabrication et de livraison in situ des composants, selon les degrés d'intervention souhaités par le fabriquant et les clients.

Dans le cas d'une fourniture globale de l'ensemble du sol sportif, il est décrit ci-après une première mise en oeuvre du procédé de fabrication des composants de l'invention en vue de leur installation.

Dans ce cas, le fabricant procède à la réalisation de deux sous-ensembles (S1-S2). Le premier sous-ensemble associe le composant de base (A) et un premier module intermédiaire (B) solidarisé entre eux par un film (12) de liaison du type colle ou similaire. Ce film assure la liaison spécifique de la face supérieure du composant (A) avec la plaque en regard du module concerné. Le second sous-ensemble (S2) est réalisé à partir du composant extérieur (D) ou sol ponctuel, et le second module intermédiaire (C) par le biais de la plaque (7) de rigidification en regard. Ainsi, les deux sous-ensembles (S1-S2) sont réalisés selon un même format et dimensions pour être ensuite assemblés entre eux à l'aide d'un moyen de liaison adhésif.

Selon l'invention et comme représenté figure 6, les deux sous-ensembles (S1-S2) sont accolés l'un à l'autre dans une position angulaire décalée quelques degrés d'écartement, de sorte à ne pas être superposables intégralement et permettre leur enchevêtrement lors du montage. Ainsi, on fait apparaître dans les zones d'angles des décalages définissant des joues de portée (13) lors de l'assemblage des ensembles modulaires complets intégrant les deux sous-ensembles (S1-S2).

Ces ensembles modulaires sont directement accolés les uns contre les autres dans un montage rapide in situ.

En se référant aux figures 8 à 16, on a illustré à titre d'exemple la mise en oeuvre du recouvrement d'une salle d'un sol sportif combiné à partir du concept de l'invention.

Selon la figure 8, on procède au calepinage de la salle, c'est-à-dire à la définition de ses caractéristiques dimensionnelles et la définition et calcul d'ensembles modulaires complets et d'ensembles modulaires découpés pour l'exécution et le remplissage du pourtour périphérique de la salle. On définit ainsi les cotes x et y de la salle dans les plans perpendiculaires. Selon la figure 9, après calcul du nombre d'ensembles modulaires nécessaires en largeur pour couvrir la largeur de la salle, déduction faite des ensembles de bordures, on définit et on découpe l'ensemble des bordures à la dimension souhaitée selon la ligne a.a de la figure 9. On obtient un ensemble modulaire partiel ayant une bordure droite après découpe destiné à être dans la longueur de la salle. On procède de la même manière avec les ensembles modulaires de bordures selon la figure 10 et destinés à être dans la largeur de la salle.

Les phases suivantes sont illustrées ci-après.
- Figure 11 : La salle est vide d'éléments modulaires.
- Figure 12 : On dispose en longueur le long de la bordure en longueur de la salle une pluralité d'éléments modulaires partiels obtenus selon la figure 9.
- Figure 13 : Adjacents à la pluralité d'éléments modulaires partiels, sont disposés des éléments modulaires complets à l'exception des extrémités latérales.
- Figure 14 : La salle est remplie d'éléments modulaires complets et partiels à l'exception du pourtour périphérique sur trois côtés consécutifs.
- Figure 15 : On procède à la finition du sol sportif avec l'assemblage et pose des éléments modulaires de bordures.

Dans l'hypothèse de la mise en oeuvre des deux ensembles (S1-S2) décrits précédemment, la salle est quasiment terminée, sauf à l'exécution de travaux accessoires secondaires.

On peut aussi en variante de fabrication concevoir une livraison des sous-ensembles différemment, de sorte que le sol ponctuel puisse être déroulé en bandes sur toute la longueur de la salle et ne pas être associé directement en fabrication avec le composant intermédiaire (C). Ce dernier est solidarisé au sous-ensemble (S1) de la même manière que précédemment et dans la même position. Le sol ponctuel est alors rapporté comme représenté par exemple figure 16.

On a représenté figure 7 le processus de fabrication dans un schéma d'automatisation des ensembles modulaires complets sans la partie de sol ponctuel.

La phase P1 du procédé consiste en la réalisation du composant (A), à savoir la mousse en polyuréthane, sur l'une des faces dans laquelle est disposé un encollage.

La phase P2 constitue le collage du premier composant intermédiaire (B) sur le composant (A).

La phase P3 suivante consiste à l'encollage du composant intermédiaire (B) sur la plaque en regard, sur tout ou partie de celle-ci.

La phase P4 consiste à la mise en place du second composant intermédiaire dans une position de décalage par rapport au premier.

La phase P5 suivante consiste en une opération de pressage des sous-ensembles (S1-S2) entre eux pour permettre une liaison rigide.

La phase P6 suivante consiste à l'évacuation de l'ensemble modulaire obtenu, en vue de son stockage et livraison in situ.

Le nouveau concept de sols sportifs combinés selon l'invention présente de nombreux avantages.

On souligne tout d'abord en ce qu'il permet une mise en oeuvre industrielle en éléments préfabriqués en kit réduisant de manière conséquente les coûts de fabrication.

On souligne la légèreté des ensembles modulaires obtenus. Les propriétés sportives de ce type de sol sportif se situent au niveau des sols surfaciques en haut et très haut de gamme, mais dans des conditions de prix se situant a niveau des sols ponctuels.

La structure particulière en nid d'abeille des composants intermédiaires (B-C) permet de répondre au problème d'humidité de la dalle. Les composants intermédiaires sont insensibles à l'humidité et il n'y a aucun risque de déformation su sol.

Le montage et la pose des éléments modulaires partiels et complets sont aisés, rapides à effectuer, et ne nécessitent pas l'intervention de personnel qualifié.

Il est également possible très facilement et sans surcoût excessif, et en tout cas non proportionnel, de faire varier la hauteur et épaisseur des structures en nid d'abeille, et ce, en fonction des critères techniques et sportifs recherchés.

Les matériaux constitutifs des composants (A, B, C) sont choisis en fonction des installations et peuvent être à base de matières recyclées par exemple dans le cadre d'une recherche de limitation des coûts.

Un autre avantage de l'invention réside dans le fait qu'il est possible de travailler et de découper les éléments modulaires de bordures selon des formes variées pour tenir compte de certaines contraintes d'environnement liées à la salle.

Sans sortir du cadre de l'invention, on peut concevoir que les formats des ensembles modulaires soient de configuration géométrique, rectangulaire, carrée, ou autres formes polygonales.
On souligne également les excellentes propriétés sportives du sol sportif selon l'invention. Par rapport à la norme DIN 18032, les résultats des tests effectués sont les suivants :
- réduction de force = 60 %
- déformation verticale = 3 mm
- restitution d'énergie = 0,8 m/s
- cuvette de déformation W100 = 0

Le matériau fini est au niveau du poids équivalent à la structure surfacique aux panneaux bois pour les plaques en polystyrène et plus légères pour les sous-ensembles constitués par la structure en nid d'abeille en plaques en non-tissé.

L'invention trouve ainsi de nombreux avantages et offre en outre une qualité de performance et un rapport qualité / prix sans égal.

## Revendications

1. Ensemble d'éléments destinés à être assemblés pour former un sol sportif combiné comprenant un composant de base (A) conçu à partir de mousse polyuréthane en appui sur une dalle de réception (2), deux rangées d'éléments intermédiaires (B - C) et un sol ponctuel (D), ledit ensemble comprenant une pluralité d'éléments modulaires complets établis selon un format et dimension spécifiques, dans une configuration structurale permettant de les assembler par enchevêtrement, et une pluralité d'éléments modulaires de bordures ayant une même structure, **caractérisé en ce que** chaque élément modulaire complet comprend un premier sous-ensemble constitué par l'association d'un composant de base (A) en mousse polyuréthane et d'un premier élément intermédiaire (B), et un second sous-ensemble constitué d'un second élément intermédiaire (C), un composant supérieur (D) constituant le sol ponctuel, les deux sous-ensembles (S1-S2) étant solidaires entre eux par des moyens de liaison avec un décalage d'orientation angulaire de manière à définir des portées d'appui (13), et permettre un assemblage par enchevêtrement,
**en ce que** les éléments intermédiaires (B-C) sont agencés avec une structure médiane en nid d'abeille (6) prise en sandwich entre deux plaques de rigidification (7-8) de même format et dimension, lesdites plaques étant en matériau non tissé et présentant des moyens de renforcement et de rigidification,
**et en ce que** les plaques présentent des moyens de renforcement disposés dans un canevas de fils de chaîne et de fils de trame.

2. Ensemble d'éléments destinés à être assemblés pour former un sol sportif combiné comprenant un composant de base (A) conçu à partir de mousse polyuréthane en appui sur une dalle de réception (2), deux rangées d'éléments intermédiaires (B - C) et un sol ponctuel (D), ledit ensemble comprenant une pluralité d'éléments modulaires complets établis selon un format et dimension spécifiques, dans une configuration structurale permettant de les assembler par enchevêtrement, et une pluralité d'éléments modulaires de bordures ayant une même structure, **caractérisé en ce que** chaque élément modulaire complet comprend un premier sous-ensemble constitué d'un composant de base (A) en mousse polyuréthane et d'un premier élément intermédiaire (B), et un second sous-ensemble constitué d'un second élément intermédiaire (C), les deux sous-ensembles (S1 - S2) étant solidaires entre eux par des moyens de liaison avec un décalage d'orientation angulaire de manière à définir des portées d'appui (13), et permettre un assemblage par enchevêtrement,
**en ce que** les éléments d'intermédiaires (B - C) sont agencés avec une structure médiane en nid d'abeille (6) prise en sandwich entre deux plaques de rigidification (7 - 8) de même format et dimension, lesdites plaques étant en matériau non tissé et présentant des moyens de renforcement et de rigidification,
**et en ce que** les plaques présentent des moyens de renforcement disposés dans un canevas de fils de chaîne et de fils de trame, ledit ensemble comprenant en outre un composant extérieur (D) en rouleaux qui est destiné à être rapporté après mise en place des éléments modulaires pour constituer le sol ponctuel.

3. Ensemble, selon les revendications 1 ou 2, **caractérisé en ce que** les moyens de renforcement sont en fibres de verre.

4. Ensemble, selon les revendications 1 ou 2, **caractérisé en ce que** des moyens de liaison du type film adhésif permettant d'assurer la liaison des composants entre eux.

5. Ensemble, selon l'une quelconque des revendications 1 à 4, **caractérisé en ce que** les éléments modulaires de bordures présentent une structure identique aux éléments modulaires complets, et sont seulement découpés dans un plan transversal ou longitudinal pour l'obtention d'une bordure rectiligne à des fins de mise en place le long du pourtour périphérique de la salle à équiper.

6. Procédé de fabrication d'un sol sportif combiné mettant en oeuvre un ensemble d'éléments selon les revendications 1 à 5, **caractérisé en ce que** :
- On procède à la réalisation du composant (A) en mousse polyuréthane avec disposition d'un encollage sur une face,
- On procède à la réalisation du premier composant intermédiaire (B) avec une structure médiane en nid d'abeille et de part et d'autre deux plaques de rigidification, et ledit premier composant intermédiaire est solidarisé par collage sur ledit composant (A).
- On procède à l'encollage du composant intermédiaire sur tout ou partie de sa surface.
- On procède à la réalisation du second composant intermédiaire (C) de même structure que le composant (B) et en le positionnant sur ledit premier composant (B) intermédiaire dans une position décalée.
- On procède à une opération de pressage des deux composants intermédiaires pour solidarisation finale.

7. Procédé de fabrication, selon la revendication 6, **caractérisé en ce que** le composant extérieur (D) définissant le sol ponctuel est disposé et solidarisé selon le format préétabli des éléments modulaires complets et partiels.

8. Procédé de fabrication, selon la revendication 6, **caractérisé en ce que** le composant extérieur (D) définissant le sol ponctuel est présenté en rouleaux sur la surface de la salle à couvrir après mise en place des différents éléments modulaires.

## Claims

1. Assembly of elements intended to be assembled to form a composite sports floor comprising a base component (A) designed from polyurethane foam bearing on a receiving slab (2), two tiers of intermediate elements (B-C) and a "pin-point load" floor (D), the said assembly comprising a plurality of complete modular elements arranged according to a specific format and size, in a structural configuration enabling them to be assembled by criss-crossing, and a plurality of modular edging elements having the same structure, **characterised in that** each complete modular element comprises a first sub-assembly formed by connecting a polyurethane-foam base component (A) and a first intermediate element (B), and a second sub-assembly consisting of a second intermediate element (C), an upper component (D) constituting the "pin-point load" floor, the two sub-assemblies (S1-S2) being connected to each other by connecting means with a staggered angular orientation so as to define supporting seats (13), and enable a criss-cross assembly,
**in that** the intermediate elements (B-C) are formed with a honeycomb middle structure (6) sandwiched between two stiffening sheets (7-8) of the same format and size, the said sheets being of a non-woven material and having reinforcing and stiffening means,
and **in that** the sheets have reinforcing means disposed in a canvas of warp threads and weft threads.

2. Assembly of elements intended to be assembled to form a composite sports floor comprising a base component (A) designed from polyurethane foam bearing on a receiving slab (2), two tiers of intermediate elements (B-C) and a "pin-point load" floor (D), the said assembly comprising a plurality of complete modular elements arranged according to a specific format and size, in a structural configuration enabling them to be assembled by criss-crossing, and a plurality of modular edging elements having the same structure, **characterised in that** each complete modular element comprises a first sub-assembly formed by connecting a polyurethane-foam base component (A) and a first intermediate element (B), and a second sub-assembly consisting of a second intermediate element (C), the two sub-assemblies (S1-S2) being connected to each other by connecting means with a staggered angular orientation so as to define supporting seats (13), and enable a criss-cross assembly,
**in that** the intermediate elements (B-C) are formed with a honeycomb middle structure (6) sandwiched between two stiffening sheets (7-8) of the same format and size, the said sheets being of a non-woven material and having reinforcing and stiffening means,
and **in that** the sheets have reinforcing means disposed in a canvas of warp threads and weft threads, the said assembly also comprising an outer component (D) in rolls which is intended to be added after installing modular elements to constitute the "pin-point load" floor.

3. Assembly according to claims 1 or 2, **characterised in that** the reinforcing means comprise glass fibres.

4. Assembly, according to claims 1 or 2, **characterised in that** the connecting means are of the adhesive film type enabling the components to be connected together.

5. Assembly according to one of claims 1 to 4, **characterised in that** the modular edging elements have an identical structure to the complete modular elements and are only cut in a transverse or longitudinal plane to obtain a straight edging in order to be fitted around the perimeter of the room where the floor is to be fitted.

6. Manufacturing process of a composite sports floor using an assembly of elements according to claims 1 to 5, **characterised in that**:
- the component (A) is created out of polyurethane foam having adhesive on one face,
- the first intermediate component (B) is created with a honeycomb middle structure and on either side two stiffening sheets, and the said first intermediate component is connected by gluing onto the said component (A),
- the intermediate component is then glued onto all or part of the surface,
- the second intermediate component (C) is created having the same structure as component (B) and then placed on the said first intermediate component (B) in a staggered position,
- an operation is then performed whereby the two intermediate components are pressed together to achieve final connection.

7. Manufacturing process according to Claim 6, **characterised in that** the outer component (D) defining the "pin-point load" floor is disposed and connected according to the pre-established format of the complete and partial modular elements.

8. Manufacturing process according to claim 6, **characterised in that** the outer component (D) defining the "pin-point load" floor is presented in rolls on the surface of the room to be covered after putting the different modular elements in place.

## Patentansprüche

1. Baueinheit aus Verbindungselementen zur Bildung eines kombinierten Sportbodens mit einem Unterboden (A) aus Polyurethanschaum in Auflage auf einer Aufnahmeplatte (2), zwei Reihen von Zwischenelementen (B - C) und einem punktelastischen Boden (D), wobei die besagte Einheit mehrere komplette modulare Elemente mit speziellem Format und spezieller Abmessung, deren struktureller Aufbau eine Verbindung durch gegenseitige Verblockung ermöglicht, und mehrere modulare Randelemente mit gleicher Struktur umfasst, **dadurch gekennzeichnet, dass** jedes komplette modulare Element ein erstes Teilsystem, das aus einem Basisbestandteil (A) aus Polyurethanschaum und einem ersten Zwischenelement (B) besteht, und ein zweites Teilsystem, das aus einem zweiten Zwischenelement (C) und einem oberen Bestandteil (D), dem punktelastischen Boden besteht, umfasst, wobei die beiden Teilsysteme (S1-S2) durch Verbindungsmittel mit versetzter Winkelausrichtung fest miteinander verbunden sind, um Auflageflächen (13) zu beschreiben und eine Verbindung durch Verblockung zu ermöglichen,
und dass die Zwischenelemente (B-C) eine wabenförmige mittlere Schicht (6) aufweisen, die von zwei Versteifungsplatten (7-8) mit gleichem Format und gleicher Abmessung umgeben ist, wobei diese Platten aus einem Vliesmaterial bestehen und Verstärkungs- und Versteifungsmittel besitzen,
und dass die Platten Verstärkungsmittel besitzen, die in einem Gitterstoff aus Kett- und Schussfäden angeordnet sind.

2. Baueinheit aus Verbindungselementen zur Bildung eines kombinierten Sportbodens mit einem Unterboden (A) aus Polyurethanschaum in Auflage auf einer Aufnahmeplatte (2), zwei Reihen von Zwischenelementen (B - C) und einem punktelastischen Boden (D), wobei die besagte Einheit mehrere komplette modulare Elemente mit speziellem Format und spezieller Abmessung, deren struktureller Aufbau eine Verbindung durch gegenseitige Verblockung ermöglicht, und mehrere modulare Randelemente mit gleicher Struktur umfasst, **dadurch gekennzeichnet, dass** jedes komplette modulare Element ein erstes Teilsystem, das aus der Verbindung eines Basisbestandteils (A) aus Polyurethanschaum und einem ersten Zwischenelement (B) besteht, und ein zweites Teilsystem, das aus einem zweiten Zwischenelement (C) besteht, umfasst, wobei die beiden Teilsysteme (S1-S2) durch Verbindungsmittel mit versetzter Winkelausrichtung fest miteinander verbunden sind, um Auflageflächen (13) zu beschreiben und eine Verbindung durch Verblockung zu ermöglichten,
und dass die Zwischenelemente (B-C) eine wabenförmige mittlere Schicht (6) aufweisen, die von zwei Versteifungsplatten (7-8) mit gleichem Format und gleicher Abmessung umgeben ist, wobei diese Platten aus einem Vliesmaterial bestehen und Verstärkungs- und Versteifungsmittel besitzen,
und dass die Platten Verstärkungsmittel besitzen, die in einem Gitterstoff aus Kett- und Schussfäden angeordnet sind, wobei die besagte Einheit außerdem einen äußeren Bestandteil (D) in Rollenform umfasst, der - nach dem Einsetzen der modularen Elemente zur Bildung des punktelastischen Bodens - zum Anfügen bestimmt ist.

3. Baueinheit nach den Ansprüchen 1 oder 2, **dadurch gekennzeichnet, dass** die Verstärkungsmittel aus Glasfaser bestehen.

4. Baueinheit nach den Ansprüchen 1 oder 2, **dadurch gekennzeichnet, dass** Verbindungsmittel vom Typ Klebefolie für die Verbindung der Bestandteile untereinander sorgen.

5. Baueinheit nach einem der vorhergehenden Ansprüche 1 - 4, **dadurch gekennzeichnet, dass** die modularen Randelemente eine gleiche Struktur wie die kompletten modularen Elemente aufweisen und nur in Quer- oder Längsebene zugeschnitten sind, um beim Verlegen in der damit auszustattenden Halle im ganzen Umfang einen geradlinigen Rand zu erzielen.

6. Verfahren zur Herstellung eines kombinierten Sportbodens unter Verarbeitung der Elemente nach den Ansprüchen 1-5, **dadurch gekennzeichnet, dass**:
- der Bestandteil (A) aus Polyurethanschaum mit Klebstoffauftrag auf einer Seite hergestellt wird;
- das erste Zwischenelement (B) mit einer wabenförmigen mittleren Struktur, umgeben von zwei Versteifungsplatten, hergestellt und auf dem Bestandteil (A) fest verklebt wird;
- auf die Oberfläche des Zwischenelements ganz oder teilweise Klebstoff aufgetragen wird;
- das zweite Zwischenelement (C) mit gleicher Struktur wie das Element (B) hergestellt und in versetzter Lage auf dem ersten Element (B) positioniert wird;
- die beiden Zwischenelemente zur endgültigen festen Verbindung zusammengepresst werden.

7. Herstellungsverfahren nach Anspruch 6, **dadurch gekennzeichnet, dass** der äußere Bestandteil (D), der den punktelastischen Boden darstellt, nach dem vorgegebenen Format der kompletten und partiellen modularen Elemente angeordnet und fest verbunden wird.

8. Herstellungsverfahren nach Anspruch 6, **dadurch gekennzeichnet, dass** der äußere Bestandteil (D), der den punktelastischen Boden darstellt, nach dem Verlegen der verschiedenen modularen Elemente auf der zu belegenden Hallenfläche in Form von Rollen vorgelegt wird.
